# EUROPÄISCHE PATENTSCHRIFT

(11) **EP 0 982 103 B1**
(45) Veröffentlichungstag und Bekanntmachung des Hinweises auf die Patenterteilung: **11.07.2001**
(21) Anmeldenummer: 98116378.5
(22) Anmeldetag: 28.08.1998
(51) Int. Cl.: B25F 5/00, B23B 45/00

(54) **Automatische Spindelarretierung**
Automatic spindle locking mechanism
Dispositif de verrouillage automatique pour une broche

(43) Veröffentlichungstag der Anmeldung: 01.03.2000
(73) Patentinhaber: CEKA ELEKTROWERKZEUGE AG + Co.KG, CH-9630 Wattwil (CH)
(72) Erfinder: Breitenmoser, Armin, 9630 Wattwil (CH)
(74) Vertreter: Otte, Peter, Dipl.-Ing.

(56) Entgegenhaltungen:
- EP-A- 0 244 203
- DE-U- 29 715 257

## Beschreibung

Die Erfindung betrifft eine automatische Spindelarretierung nach dem Oberbegriff des Anspruchs 1 (siehe DE-U-297 15 257).
Aus der DE 297 15 257 U1 geht eine Mitnahmevorrichtung für eine Spindel eines motorgetriebenen, handgeführten Arbeitswerkzeuges, insbesondere eines Bohr- oder Schlagschraubers, hervor, mit einem drehfest mit der Spindel verbundenen Abtriebsteil, der in beiden Drehrichtungen der Spindel über Klemmkörper in Form von Walzen eines Freilaufs mit einem gehäusefesten Ring koppelbar ist, mit einem Antriebsteil, welcher gleichachsig zur Spindel angeordnet ist und mit den als Klemmkörper wirkenden Walzen zusammenwirkende Entriegelungselemente aufweist, welche bei angetriebenem Antriebsteil die Klemmkörper freistellen, so daß der Abtriebsteil vom gehäusefesten Ring abgekoppelt und drehbar ist, und mit an dem Abtriebsteil und dem Antriebsteil vorgesehenen drehmomentübertragenden Mitnahmeflächen zum motorgetriebenen Antrieb der Spindel, wobei in Neutralstellung des Antriebsteils die Mitnahmeflächen einen größeren Abstand voneinander aufweisen, als der zwischen dem Entriegelungselement und dem zugeordneten Klemmkörper vorgesehene Abstand. Bei dieser Mitnahmevorrichtung weist der Antriebsteil von dem Entriegelungselement räumlich getrennte Klauen auf, die in das Abtriebsteil hineinragen, wobei die in der jeweiligen Drehrichtung einander zugewandten Flächen von den Klauen und von Mitnahmeöffnungen die drehmomentübertragenden Mitnahmeflächen bilden. Bei der Mitnahmevorrichtung sind insgesamt sechs Klemmkörper in Form von Kugeln vorgesehen. Der Aufbau einer derartigen automatischen Spindelarretierung oder Mitnahmevorrichtung ist sehr aufwendig. Dies hat eine aufwendige und kostspielige Montage zur Folge, da neben dem Antriebsteil und dem Abtriebsteil sechs Klemmkörper montiert werden müssen. Bei einer solchen Vielzahl von bewegten Teilen sind auch Störungen, Ausfälle und Defekte der Spindelarretierung nicht auszuschließen.

Eine Spindelarretierung mit einem ebenfalls aufwendigen Aufbau geht des weiteren beispielsweise aus der EP 0 761 350 A1 hervor.

Ferner gehen Spindelarretierungen in Form von Adaptern aus der DE 44 45 597 A1 sowie der DE 44 45 598 A1 hervor. Auch diese weisen einen verhältnismäßig komplizierten Aufbau auf.

Aufgabe der Erfindung ist es, eine automatische Spindelarretierung für Handwerkzeuge der gattungsgemäßen Art derart weiterzubilden, daß sie möglichst wenig Einzelteile umfaßt, auf einfache Weise herstellbar ist und möglichst störunanfällig und verschleißarm arbeitet.

Diese Aufgabe wird bei einer automatischen Spindelarretierung für Handwerkzeuge der eingangs beschriebenen Art erfindungsgemäß durch die Merkmale des Anspruchs 1 gelöst.

Dadurch, daß die Entriegelungselemente ein oder mehrere an dem Antriebsteil angeordnete Steuerkurven und einen oder mehrere an diesen durch eine Drehbewegung des Antriebsteils gleitende Steuernocken umfaßt derart, daß das Verriegelungsteil und das Arretierteil durch Axialverschiebung des Verriegelungsteils und/oder des Arretierteils entkoppelbar sind, wird bei einfachem Aufbau und dadurch bedingt einfacher Herstellung eine zuverlässige und verschleißarme Funktionsweise der automatischen Spindelarretierung ermöglicht.

Was die Ausbildung des Arretierteils, des Antriebsteils und des Verriegelungsteils betrifft, so sind rein prinzipiell die unterschiedlichsten Ausführungsformen denkbar.

Bei einer vorteilhaften Ausführungsform ist vorgesehen, daß das Arretierteil gehäusefest angeordnet, mit Öffnungen versehen und zur Spindel konzentrisch angeordnet ist, wobei auf dem Verriegelungsteil angeordnete Arretiernocken durch Axialverschiebung des Verriegelungsteils einrückbar sind. Ein derartiges mit Öffnungen versehenes Arretierteil ist einfach herzustellen und einfach im Gehäuse zu montieren.

Dabei kann auch vorgesehen sein, daß das Arretierteil einstückig mit dem Gehäuse ausgebildet ist. In diesem Falle kann eine zusätzliche Montage des Arretierteils vollständig entfallen.

Vorzugsweise ist dabei vorgesehen, daß die Öffnungen jeweils um gleiche Winkel versetzt in dem Arretierteil angeordnet sind. Dies ermöglicht eine schnelle Spindelarretierung in beide Drehrichtungen der Spindel.

Ebenso ist vorteilhafterweise vorgesehen, daß die Arretiernocken und die Steuernocken jeweils aufeinanderfolgend an dem Verriegelungsteil angeordnet sind, wobei sie um die gleichen Winkel versetzt sind, wie die Öffnungen in dem Arretierteil.

Das Verriegelungsteil ist vorzugsweise entgegen einer in Richtung des Arretierteils wirkenden Rückstellkraft einer Rückstellfeder auf der Spindel axial verschieblich angeordnet. Durch diese Rückstellfeder wird sichergestellt, daß die auf dem Verriegelungsteil angeordneten Arretiernocken im Ruhezustand des Handwerkzeugs in die Öffnungen des Arretierteils eingreifen.

Bei einer anderen vorteilhaften Ausführungsform, die insbesondere bei einem Handwerkzeug mit einem Planetengetriebe und mit einer Drehmomentkupplung sehr vorteilhaft eingesetzt werden kann, ist vorgesehen, daß die Arretierung zwischen dem Gehäuse und dem Arretierteil über ein dem Gehäuse zugeordnetes Verriegelungsteil erfolgt.

Das Arretierteil ist beispielsweise ein Planetenradträger eines Planetengetriebes.

Das Antriebselement ist vorzugsweise ein Hohlrad des Planetengetriebes.

Vorteilhafterweise ist vorgesehen, daß die Öffnungen um jeweils gleiche Winkel in dem Planetenradträger angeordnet sind. Hierdurch wird eine schnelle Arretierung in beide Drehrichtungen der Spindel ermöglicht.

Die Arretiernocken und die Steuernocken sind dabei aufeinanderfolgend am Verriegelungsteil angeordnet, wobei sie um die gleichen Winkel versetzt sind wie die Öffnungen im Planetenradträger.

Das axial verschiebliche Verriegelungsteil ist vorteilhafterweise entgegen einer in Richtung des Planetenrades wirkenden Rückstellkraft einer Rückstellfeder am Gehäuse drehfest angeordnet. Durch diese Rückstellfeder wird sichergestellt, daß die auf dem Verriegelungsteil angeordneten Arretiernocken im Ruhezustand des Handwerkzeugs in die Öffnungen des als Arretierteil wirkenden Planetenrades eingreifen.

Bei einer Handwerkzeugmaschine, die über eine Drehmomentkupplung verfügt, ist vorteilhafterweise vorgesehen, daß das Hohlrad Teil einer Drehmomentkupplung ist, wobei die Periodizität von Klemmkörpern der Drehmomentkupplung der Periodizität der Steuerbahnen bzw. Steuernocken entspricht.

Die auf dem Antriebsteil angeordneten Steuerbahnen können durch einen einseitigen Anschlag begrenzt sein. Auf diese Weise wird ein präzises Ausrücken des Arretierteils aus dem Abtriebteil und umgekehrt realisiert und ein unerwünschtes erneutes Einrücken dieser beiden Teile vermieden.

Die Steuerbahnen selbst können auf die unterschiedlichste Art und Weise ausgebildet sein. Eine insbesondere hinsichtlich der Herstellung vorteilhafte Ausführungsform sieht vor, daß die Steuerbahnen eine Grundfläche, eine im wesentlichen ebene Steigungsfläche mit einer in Axialrichtung angeordneten Steigung und eine sich an die Steigungsfläche anschließende ebene, senkrecht zur Axialrichtung verlaufende Plateaufläche aufweisen.

Weitere Vorteile und Merkmale einiger Ausführungsbeispiele sind Gegenstand der nachfolgenden Beschreibung sowie der zeichnerischen Darstellung.

In der Zeichnung zeigen:
- Fig. 1: eine teilweise weggebrochene Teilschnittdarstellung des vorderen Teils einer Handwerkzeugmaschine mit einer erfindungsgemäßen automatischen Spindelarretierung;
- Fig. 2: eine Darstellung des Arretierteils und des Verriegelungsteils;
- Fig. 3: eine Seitenansicht des in Fig. 1 dargestellten Antriebsteils, Verriegelungsteils und Arretierteils;
- Fig. 4: eine Draufsicht des in Fig. 1 bis 3 dargestellten Verriegelungsteils;
- Fig. 5: eine teilweise weggebrochene Teilschnittdarstellung eines Bohrschraubers mit einer weiteren Ausführungsform einer erfindungsgemäßen Spindelarretierung und
- Fig. 6: eine detaillierte Schnittdarstellung sowie Draufsichten auf das Verriegelungsteil, das Abtriebsteil und das Arretierteil der in Fig. 5 dargestellten automatischen Spindelarretierung.

Ein Handwerkzeug, beispielsweise eine Bohrmaschine, deren vorderer Teil in Fig. 1 dargstellt ist, umfaßt ein Gehäuse 10, in dem eine Spindel 20 drehbar gelagert ist. Die Spindel 20 wird von einer Antriebswelle 30 eines (nicht dargestellten) Motors über ein als Antriebsteil ausgebildetes Hohlrad 34, das mit der Spindel 20 drehfest verbunden ist, angetrieben. Hierzu ist die Antriebswelle 30 des Motors an ihrem vorderen Ende mit einer Verzahnung 32 versehen, die in eine Innenverzahnung des Hohlrads 34 eingreift.

Eine automatische Spindelarretierung umfaßt neben dem Hohlrad 34 ein gehäusefest angeordnetes Arretierteil 40 in Form einer Arretierscheibe und ein Verriegelungsteil 50, das entgegen der Rückstellkraft einer Rückstellfeder 60 auf im Bereich des Verriegelungsteils 50 mehrkantförmig abgeschrägten Gleitflächen 22 der Spindel 20 axialverschieblich ist. Die Spindel 20 dient der Aufnahme eines (nicht dargestellten) Werkzeugs, beispielsweise eines Bohrers, der mittels eines drehbaren Spannelements 26 in einer Spindelöffnung befestigbar ist.

Die Funktionsweise der aus Hohlrad 34, Arretierteil 40 und Verriegelungsteil 50 gebildeten automatischen Spindelarretierung wird nachfolgend in Verbindung mit den Fig. 2, 3 und 4 beschrieben.

Im Ruhezustand der Bohrmaschine sind auf dem Verriegelungsteil 50 angeordnete Arretiernocken 52 in Öffnungen 42, die in dem als Arretierscheibe ausgebildeten Arretierteil 40 vorgesehen sind, eingerückt, wie es in der oberen Bildhälfte der Fig. 1 und in Fig. 2 dargestellt ist. Dabei sind die Öffnungen 42 des Arretierteils 40 sowie die Rastnocken 52 auf dem Verriegelungsteil 50 periodisch um gleiche, vorzugsweise kleine Winkel versetzt zueinander angeordnet, wodurch ein schnelles Einrasten der automatischen Spindelarretierung bei einer Drehung der Spindel 20 in deren beide Drehrichtungen ermöglicht wird.

Zur Herbeiführung des normalen Betriebszustands, d.h. eines Bohr- oder Schraubbetriebs des Handwerkzeugs gleiten Steuernocken 54, die auf dem Verriegelungsteil 50 angeordnet sind, auf Steuerbahnen 38, die an dem Hohlrad 34 auf dessen dem Verriegelungsteil 50 zugewandter Seite vorgesehen sind, derart entlang, daß das Verriegelungsteil 50 eine Axialbewegung entgegen der Rückestellkraft der Feder 60, d.h. weg von dem Hohlrad 34 ausführt. Die Steuerbahnen 38 und die Steuernocken 54 wirken dabei derart zusammen, daß eine Axialbewegung soweit stattfindet, daß die Arretiernocken 52 aus den Öffnungen 42 in der Arretierscheibe 40 ausgerückt werden. Ein derartiges Ausrücken geschieht dabei in beide Drehrichtungen der Spindel 20. In diesem ausgerückten Zustand wird die Spindel 20 von dem Hohlrad 34 durch die Antriebswelle 30 angetrieben und kann sich frei drehen. Dieser Zustand ist in Fig. 1 in der unteren Hälfte dargestellt.

Zum Befestigen eines Werkzeugs in der Aufnahmespindel dreht man das Verriegelungsteil 50 durch Drehen an dem Spannelement 26 bei stillstehender Antriebswelle 30 und damit stillstehendem Hohlrad 34. Aufgrund dieser Drehbewegung gleiten die Steuernocken 54, die auf dem Verriegelungsteil 50 angeordnet sind, auf den Steuerbahnen 38 an dem Hohlrad 34 entlang, bis die Arretiernocken 52 in die Öffnungen 42 in der Arretierscheibe 40 einrücken, und sich die Spindel 20 in dem arretierten Ruhezustand befindet, so daß durch Drehen des Spannelements 26 ein Öffnen und Schließen zur Befestigung oder Entnahme eines Bohrwerkzeugs möglich ist.

Wie insbesondere in Fig. 2 und Fig. 3 dargestellt ist, weisen die auf dem Hohlrad 34 angeordneten Steuerbahnen 38 eine Grundfläche 38a, eine im wesentlichen ebene Steigungsfläche 38b mit einer in Axialrichtung angeordneten Steigung und eine sich an die Steigungsfläche 38b anschließende ebene, senkrecht zur Axialrichtung verlaufende Plateaufläche 38c auf. Zwischen benachbarten Steuerbahnen 38 kann ein Anschlagnocken 37 für die Steuernocken 54 vorgesehen sein (Fig. 2). In dieser Position ist die Axialverschiebung des Verriegelungsteils 50 maximal. Die Arretiernocken 52 sind vollständig aus den Öffnungen 42 des Arretierteils 40 ausgerückt.

Bei einer weiteren, in Fig. 5 dargestellten Ausführungsform einer automatischen Spindelarretierung, die insbesondere bei Bohrschraubern zum Einsatz kommt, ist das Antriebselement als Hohlrad 110 eines Planetengetriebes 100 ausgebildet. Dieses Hohlrad 110 wird über ein Planetenrad 112 auf an sich bekannte Weise angetrieben.

Bei dieser Ausführungsform ist das Verriegelungsteil 120 drehfest dem mit Vorsprüngen 130 versehenen Gehäuse 10 zugeordnet und weist auf seiner dem Antriebsteil 110 zugewandten Seite Arretiernocken 122 und Steuernocken 124, wie es insbesondere aus Fig. 6 hervorgeht, auf.

Konzentrisch zu dem Hohlrad 110 ist ein als Arretierteil wirkender Planetenradträger 140 angeordnet, welcher jeweils um gleiche Winkel zueinander versetzte Öffnungen 142 aufweist. Die Öffnungen 142 und die Arretiernocken 122 sind dabei jeweils auf dem Planetenradträger 140 sowie dem Verriegelungsteil 120 um gleiche Winkel zueinander versetzt, so daß ein Einrasten der Arretiernocken 122 des Verriegelungsteils 120 in die Öffnungen 142 des Planetenradträgers 140 möglich ist.

Das Hohlrad 110 weist ferner an seiner Stirnseite Führungsbahnen für Klemmkörper 114 auf, die entgegen der Rückstellkraft einer Rückstellfeder 115 aufeinander bzw. auf die Führungsbahn 113 gedrückt werden. Auf diese Weise wird eine an sich bekannte Drehmomentkupplung realisiert, wobei die Führungsbahnen 113 derart periodisch auf dem Hohlrad 110 angeordnet sind, daß abhängig von der einstellbaren Federkraft der Rückstellfeder 115 eine Drehmomentübertragung möglich ist.

Auf diese Drehmomentkupplung, die nicht Gegenstand vorliegender Erfindung ist, wird weiter nicht detailliert eingegangen. Es ist jedoch ein wesentliches Merkmal, daß die Periodizität der Führungsbahnen 113 mit der Periodizität von Steuerbahnen 116, die an dem Hohlrad vorgesehen sind, übereinstimmt (siehe Fig. 6, linke Hälfte). Diese Steuerbahnen 116 umfassen eine ebene Grundfläche 116a, eine ebene Steigungsfläche 110b in Umfangsrichtung und eine weitere ebene gegenüber der Grundfläche 116a in Richtung des Verriegelungsteils 120 axial versetzt angeordnete Plateaufläche 116c.

Die Funktion der in Fig. 5 und 6 dargestellten automatischen Spindelarretierung wird nachfolgend beschrieben, wobei zu beachten ist, daß jeweils in der oberen Bildhälfte der Fig. 5 und 6 der nicht arretierte Zustand der Spindel dargestellt ist, wohingegen in der unteren Bildhälfte der arretierte Ruhezustand dargestellt ist.

Zur Herbeiführung des normalen Betriebszustands, d.h. beim Bohren oder Schrauben, gleiten die Steuernocken 124 des auf Vorsprüngen 130 axial verschieblich geführten Verriegelungsteils 120 entgegen der Rückstellkraft der Rückstellfeder 150 über die Steigungsfläche 116b auf die Plateaufläche 116c und bewirken auf diese Weise eine Axialverschiebung des Verriegelungsteils 120. Die Steigung der Steigungsflächen 116b ist dabei so ausgelegt, daß eine Axialverschiebung des Verriegelungsteils 120 resultiert, die so groß ist, daß die Arretiernocken 122 aus den Öffnungen 142 des Planetenrades 140 ausgerückt sind. In diesem in Fig. 5 in der unteren Hälfte dargestellten Zustand, wird die Spindel 20 durch den Motor angetrieben.

Zum Festspannen eines Werkzeugs bei stillstehendem Motor wird durch Drehen an einem Spannelement 190 eine Drehmitnahme des Verriegelungsteils 120 derart bewirkt, daß die Steuernocken 124 in der umgekehrten Richtung von der Plateaufläche 116c über die Steigungsfläche 116b auf die Grundfläche 116a gleiten, in der die Arretiernocken 122 in die Öffnungen 142 des Planetenrades 140 einrücken. In diesem Zustand ist die Spindel 20 arretiert, es können Werkzeuge, beispielsweise Bohrer oder Schraubwerkzeuge durch Drehen des Spannelements 190 in dafür vorgesehenen Aufnahmen befestigt werden.

## Patentansprüche

1. Automatische Spindelarretierung für Handwerkzeuge, insbesondere Bohrmaschinen, Bohrschrauber, Winkelschleifer und dergleichen mit einem drehfest mit der Spindel (20) oder dem Gehäuse (10) verbundenen Verriegelungsteil (50; 120), der in beiden Drehrichtungen der Spindel (20) mit wenigstens einem drehfest mit dem Gehäuse (10) bzw. der Spindel (20) verbundenen Arretierteil (40; 140) koppelbar ist und mit einem Antriebsteil (34; 110), der gleichachsig zur Spindel (20) angeordnet ist, und Entriegelungselemente aufweist, durch die das Verriegelungsteil (50; 120) und das Arretierteil (40; 140) entkoppelbar sind, dadurch gekennzeichnet, daß die Entriegelungselemente eine oder mehrere an dem Antriebsteil (34; 110) angeordnete Steuerbahnen (38; 116) sind, an denen einer oder mehrere Steuernocken (54; 124) des Verriegelungsteils (50; 120) durch eine Drehbewegung des Antriebsteils (34; 110)) derart gleiten, daß das Verriegelungsteil (50; 120) und das Arretierteil (40; 140) durch Axialverschiebung entweder des Verriegelungsteils (50; 120) und/oder des Arretierteils (40; 140) entkoppelbar sind.

2. Automatische Spindelvorrichtung nach Anspruch 1, dadurch gekennzeichnet, daß das Arretierteil (40) gehäusefest, mit Öffnungen (42) versehen und zur Spindel konzentrisch angeordnet ist, wobei in die Öffnungen (42) auf dem Verriegelungsteil (50) angeordnete Arretiernocken (52) durch Axialverschiebung des Verriegelungsteils (50) einrückbar sind.

3. Automatische Spindelvorrichtung nach Anspruch 2, dadurch gekennzeichnet, daß das Arretierteil (40) einstückig mit dem Gehäuse (10) ausgebildet ist.

4. Automatische Spindelvorrichtung nach Anspruch 2 oder 3, dadurch gekennzeichnet, daß die Öffnungen (42) um jeweils gleiche Winkel versetzt in dem Arretierteil (40) angeordnet sind.

5. Automatische Spindelarretierung nach einem der Ansprüche 2 bis 4, dadurch gekennzeichnet, daß die Arretiernocken (52) und die Steuernocken (54) jeweils aufeinanderfolgend an dem Verriegelungsteil (50) angeordnet sind, wobei sie um die gleichen Winkel versetzt sind wie die Öffnungen (42) in dem Arretierteil (40).

6. Automatische Spindelarretierung nach einem der Ansprüche 1 bis 5, dadurch gekennzeichnet, daß das Verriegelungsteil (50) entgegen einer in Richtung des Arretierteils (40) wirkenden Rückstellkraft einer Rückstellfeder (60) auf der Spindel (20) axial verschieblich angeordnet ist.

7. Automatische Spindelarretierung nach Anspruch 1, dadurch gekennzeichnet, daß das Verriegelungsteil (120) gehäusefest angeordnet ist und neben den Steuernocken (124) Arretiernocken (122) aufweist, die in zu ihnen komplementär in dem Arretierteil (140) vorgesehene Öffnungen durch Axialverschiebung des Verriegelungsteils (120) einrückbar sind.

8. Automatische Spindelarretierung nach Anspruch 1 oder 7, dadurch gekennzeichnet, daß das Arretierteil ein Planetenradträger (140) eines Planetengetriebes ist.

9. Automatische Spindelarretierung nach Anspruch 7 oder 8, dadurch gekennzeichnet, daß das Antriebselement (110) ein Hohlrad des Planetengetriebes ist.

10. Automatische Spindelarretierung nach Anspruch 8, dadurch gekennzeichnet, daß Öffnungen (142) um jeweils gleiche Winkel in dem Planetenradträger (140) angeordnet sind.

11. Automatische Spindelarretierung nach einem der Ansprüche 7 bis 10, dadurch gekennzeichnet, daß die Arretiernocken (122) und die Steuernocken (124) aufeinanderfolgend am Verriegelungsteil (120) angeordnet sind, wobei sie um die gleichen Winkel versetzt sind wie die Öffnungen (142) in dem Planetenradträger (140).

12. Automatische Spindelarretierung nach einem der Ansprüche 7 bis 11, dadurch gekennzeichnet, daß das Verriegelungsteil (120) entgegen einer in Richtung des Planetenradträgers (140) wirkenden Rückstellkraft einer Rückstellfeder (150) zum Gehäuse (10) drehfest verschieblich angeordnet ist.

13. Automatische Spindelarretierung nach einem der Ansprüche 7 bis 12, dadurch gekennzeichnet, daß das Hohlrad (110) Teil einer Drehmomentkupplung ist, wobei die Periodizität von Laufbahnen von Klemmkörpern (113, 114) der Drehmomentkupplung der Periodizität der Steuerbahnen (116) bzw. Steuernocken (124) entspricht.

14. Automatische Spindelarretierung nach einem der Ansprüche 1 bis 6, dadurch gekennzeichnet, daß die Steuerbahnen (30) durch einen einseitigen Anschlag begrenzt sind.

15. Automatische Spindelarretierung nach einem der Ansprüche 1 bis 14, dadurch gekennzeichnet, daß die Steuerbahnen (38; 116) eine Grundfläche (38a; 116a), eine im wesentlichen ebene Steigungsfläche (38b; 116b) mit einer in Axialrichtung angeordneten Steigung und eine sich an die Steigungsfläche anschließende ebene, senkrecht zur Axialrichtung verlaufende Plateaufläche (38c; 116c) aufweisen.

## Claims

1. An automatic spindle-locking device for hand tools, in particular drills, drilling screwdrivers, angle grinders and the like, having a latching part (50; 120) which is connected to the spindle (20) or the housing (10) in a rotationally-locked manner and which can be coupled in both directions of rotation of the spindle (20) with at least one locking part (40;140) connected to the housing (10) or alternatively to the spindle (20) in a rotationally-locked manner, and having a driving part (34;110) which is arranged coaxially with the spindle (20) and which has release elements by which the latching part (50; 120) and the locking part (40; 140) can be uncoupled, characterised in that the release elements are one or a plurality of control paths (38; 116) which are arranged on the driving part (34; 110) and on which one or a plurality of control cams (54; 124) of the latching part (50; 120) slide, due to a rotary motion of the driving part (34; 110), in such a manner that the latching part (50; 120) and the locking part (40; 140) can be uncoupled through axial displacement either of the latching part (50; 120) and/or of the locking part (40;140).

2. An automatic spindle device according to Claim 1, characterised in that the locking part (40) is fastened to the housing, is provided with openings.(42) and is arranged concentrically to the spindle, locking cams (52) arranged on the latching part (50) being able to engage the openings (42) through axial displacement of the latching part (50).

3. An automatic spindle device according to Claim 2, characterised in that the locking part (40) is in one piece with the housing (10).

4. An automatic spindle device according to Claim 2 or 3, characterised in that the openings (42) are arranged in the locking part (40), spaced apart by the same angle in each case.

5. An automatic spindle-locking device according to any one of Claims 2 to 4, characterised in that the locking cams (52) and the control cams (54) are arranged in each case consecutively on the latching part (50), being spaced apart by the same angle as the openings (42) in the locking part (40).

6. An automatic spindle-locking device according to any one of Claims 1 to 5, characterised in that the latching part (50) is arranged so as to be axially displaceable on the spindle (20) against a restoring force of a restoring spring (60) acting in the direction of the locking part (40).

7. An automatic spindle-locking device according to Claim 1, characterised in that the latching part (120) is fastened to the housing and, in addition to the control cams (124), has locking cams (122) which, through axial displacement of the latching part (120), can engage complementary openings provided in the locking part (140).

8. An automatic spindle-locking device according to Claim 1 or 7, characterised in that the locking part is a planet carrier (140) of planetary gearing.

9. An automatic spindle-locking device according to Claim 7 or 8, characterised in that the driving element (110) is a ring gear of the planetary gearing.

10. An automatic spindle-locking device according to Claim 8, characterised in that openings (142) are arranged in the planet carrier (140), [spaced apart] by the same angle in each case.

11. An automatic spindle-locking device according to any one of Claims 7 to 10, characterised in that the locking cams (122) and the control cams (124) are arranged consecutively on the latching part (120), being spaced apart by the same angle as the openings (142) in the planet carrier (140).

12. An automatic spindle-locking device according to any one of Claims 7 to 11, characterised in that the latching part (120) is arranged so as to be displaceable in a rotationally-locked manner relative to the housing (10), against a restoring force of a restoring spring (150) acting in the direction of the planet carrier (140).

13. An automatic spindle-locking device according to any one of Claims 7 to 12, characterised in that the ring gear (110) is part of a torque coupling, the periodicity of tracks of clamping bodies (113, 114) of the torque coupling corresponding to the periodicity of the control paths (116) or control cams (124).

14. An automatic spindle-locking device according to any one of Claims 1 to 6, characterised in that the control paths (30) are bounded by a unilateral stop.

15. An automatic spindle-locking device according to any one of Claims 1 to 14, characterised in that the control paths (38; 116) have a base surface (38a; 116a), a substantially plane inclined surface (38b; 116b) with an inclination arranged in the axial direction, and a plane plateau surface (38c; 116c) which adjoins the inclined surface and which extends perpendicularly to the axial direction.

## Revendications

1. Dispositif automatique d'arrêt de broche pour outils à main motorisés en particulier perceuses, perceuses-visseuses, meuleuses d'angle et analogues, comportant une partie de verrouillage (50, 120) solidaire en rotation de la broche (20) ou reliée au boîtier (10) et qui peut être accouplée dans les deux sens de rotation de la broche (20) à au moins une partie d'arrêt (40, 140) solidaire du boîtier (10) ou de la broche (20), ainsi qu'une partie d'entraînement (34, 110) qui est coaxiale à la broche (20) et présente des éléments de déverrouillage permettant de désaccoupler la partie de verrouillage (50, 120) et la partie d'arrêt (40, 140),
caractérisé en ce que
les éléments de déverrouillage sont constitués par une ou plusieurs pistes de commande (38, 116) situées sur la partie d'entraînement (34, 110) et sur lesquelles un ou plusieurs ergots de commande (54, 124) de la partie de verrouillage (50, 120), par un mouvement de rotation de la partie d'entraînement (34, 110) glissent de manière que la partie de verrouillage (50, 120) et la partie d'arrêt (40, 140), par un coulissement axial, peuvent de verrouillage (50) être désaccouplées de la partie de verrouillage (50, 120) et/ou de la partie d'arrêt (40, 140).

2. Dispositif automatique d'arrêt de broche selon la revendication 1,
caractérisé en ce que
la partie d'arrêt (40) solidaire du boîtier, comporte des ouvertures (42) et est montée concentriquement à la broche, des dents d'arrêt (52) montées sur la partie de verrouillage (50) pouvant, par un coulissement axial de cette partie de verrouillage (50) être introduites dans les ouvertures (42).

3. Dispositif automatique d'arrêt de broche selon la revendication 2,
caractérisé en ce que
la partie d'arrêt (40) est monobloc avec le boîtier (10).

4. Dispositif automatique d'arrêt de broche selon l'une quelconque des revendications 2 ou 3,
caractérisé en ce que
les ouvertures (42) sont disposées dans la partie d'arrêt (40) avec, entre elles, un même décalage angulaire.

5. Dispositif automatique d'arrêt de broche selon l'une quelconque des revendications 2 à 4,
caractérisé en ce que
les dents d'arrêt (52) et les ergots de commande (54) sont disposés de manière successive sur la partie de verrouillage (50) avec entre eux le même décalage angulaire que les ouvertures (42) dans la partie d'arrêt (40).

6. Dispositif automatique d'arrêt de broche selon l'une quelconque des revendications 1 à 5,
caractérisé en ce que
la partie de verrouillage (50) peut coulisser axialement sur la broche (20), contre la force d'un ressort de rappel (60) agissant en direction de la partie d'arrêt (40).

7. Dispositif automatique d'arrêt de broche selon la revendication 1,
caractérisé en ce que
la partie de verrouillage (120) est solidaire du boîtier et comporte, à côté des ergots de commande (124) des dents d'arrêt (122) qui peuvent, par coulissement axial de la partie de verrouillage (120), venir s'engager dans des ouvertures complémentaires aux dents prévues dans la partie d'arrêt (140).

8. Dispositif automatique d'arrêt de broche selon l'une quelconque des revendications 1 ou 7,
caractérisé en ce que
la partie d'arrêt est un porte-satellites (140) d'un engrenage planétaire;

9. Dispositif automatique d'arrêt de broche selon l'une quelconque des revendications 7 ou 8,
caractérisé en ce que
l'élément d'entraînement (110) est la roue creuse de l'engrenage planétaire.

10. Dispositif automatique d'arrêt de broche selon la revendication 8,
caractérisé en ce que
les ouvertures (142) sont disposées avec un décalage angulaire constant, dans le porte-satellites (140).

11. Dispositif automatique d'arrêt de broche selon l'une quelconque des revendications 7 à 10,
caractérisé en ce que
les dents d'arrêt (122) et les ergots de commande (124) sont disposés de manière successive sur la partie de verrouillage (120), avec entre eux le même décalage angulaire que les ouvertures (120) dans le porte-satellites (140).

12. Dispositif automatique d'arrêt de broche selon l'une quelconque des revendications 7 à 11,
caractérisé en ce que
la partie de verrouillage (120) peut coulisser axialement en restant solidaire en rotation du boîtier (10), contre la force d'un ressort de rappel (150) agissant en direction du porte-satellites (140).

13. Dispositif automatique d'arrêt de broche selon l'une quelconque des revendications 7 à 12,
caractérisé en ce que
la roue creuse (110) est une partie d'un coupleur, la périodicité des pistes de circulation des corps de coincement (113, 114) du coupleur correspondant à celle des pistes de commande (116) et des ergots de commande (124).

14. Dispositif automatique d'arrêt de broche selon l'une quelconque des revendications 1 à 6,
caractérisé en ce que
les pistes de commande (30) sont limitées d'un côté par une butée.

15. Dispositif automatique d'arrêt de broche selon l'une quelconque des revendications 1 à 14,
caractérisé en ce que
les pistes de commande (38, 116) présentent chacune une surface de base (38a, 116a), une surface inclinée (38b, 116b) essentiellement plane et en pente en direction axiale, et une surface de plateau (38c, 116c) perpendiculaire à la direction axiale.
